# FASCICULE DE BREVET EUROPEEN

(11) **EP 3 121 661 B1**
(45) Date de publication et mention de la délivrance du brevet: **23.05.2018**
(21) Numéro de dépôt: 15177689.5
(22) Date de dépôt: 21.07.2015
(51) Int. Cl.: G04B 15/10

(54) **MÉCANISME D'ÉCHAPPEMENT DIRECT À FORCE CONSTANTE**
DIREKTER UHRHEMMUNGSMECHANISMUS MIT KONSTANTER KRAFT
CONSTANT-FORCE DIRECT ESCAPEMENT MECHANISM

(43) Date de publication de la demande: 25.01.2017
(73) Titulaire: Cartier International AG, 6312 Steinhausen (CH)
(72) Inventeur: BAS, Kéwin, 25130 Villers-Le-Lac (FR)
(74) Mandataire: Micheli & Cie SA

(56) Documents cités:
- CH-A- 223 109
- DE-C- 178 113
- FR-A- 1 009 853

## Description

La présente invention se rapporte à des mécanismes d'échappement directs à force constante notamment pour équiper des mouvements d'horlogerie mécanique. L'invention concerne également un mouvement d'horlogerie mécanique équipé d'un mécanisme d'échappement direct à force constante.

On connaît des documents CH 353679 et US 2970427 des mécanismes d'échappement directs à force constante pour mouvement d'horlogerie mécanique qui comportent un mobile d'échappement présentant un pignon d'échappement et deux roues d'échappement coaxiales et pouvant effectuer une rotation relative l'une par rapport à l'autre d'amplitude déterminée, ces deux roues d'échappement étant reliées par un ressort de force constante. Ces mécanismes d'échappement comportent deux ancres coopérant chacune avec l'une des roues d'échappement du mobile d'échappement. Le fait d'avoir deux ancres rend ces mécanismes complexes.

On connaît aussi du document FR 1009853 un mécanisme d'échappement direct à force constante comprenant un mobile d'échappement présentant un pignon d'échappement, une roue d'échappement inférieure, une roue d'échappement supérieure coaxiale à la roue d'échappement inférieure et susceptible de se déplacer angulairement par rapport à cette roue d'échappement inférieure d'une amplitude prédéterminée et un ressort de force constante reliant la roue d'échappement inférieure à la roue d'échappement supérieure. Ce mécanisme d'échappement comporte encore un mobile d'oscillateur et un mobile d'ancre comportant une palette d'entrée coopérant avec l'une des roues d'échappement et une palette de sortie coopérant avec l'autre roue d'échappement. Cette ancre comporte encore une fourchette coopérant avec le mobile d'oscillateur. Dans ce mécanisme d'échappement, la limitation de la course angulaire entre les deux roues d'échappement est obtenue par une vis solidaire de l'une des roues, qu'un bras radial de l'autre roue vient heurter.

La présente invention vise à proposer un mécanisme d'échappement direct à force constante destiné à équiper un mouvement d'horlogerie mécanique qui soit moins complexe que les mécanismes selon les documents CH 353679 et US 2970427 notamment en ce qu'il ne comporte qu'une seule ancre.

La présente invention vise en outre à proposer un tel mécanisme d'échappement direct à force constante qui soit amélioré par rapport à celui décrit dans le document FR 1009853.

L'invention a pour objet un mécanisme d'échappement direct à force constante selon la revendication 1 et une pièce d'horlogerie mécanique selon la revendication 5.

Le dessin annexé illustre schématiquement un exemple de mécanisme d'échappement direct à force constante et une forme d'exécution d'un mécanisme d'échappement direct à force constante selon l'invention.
La figure 1 est une vue en perspective d'un exemple de mécanisme d'échappement à haute amplitude utile à la compréhension de l'invention.
La figure 2 illustre la roue d'échappement inférieure du mécanisme d'échappement illustré à la figure 1.
La figure 3 illustre la roue d'échappement supérieure du mécanisme d'échappement illustré à la figure 1.
La figure 4 illustre l'ancre du mécanisme d'échappement illustré à la figure 1.
La figure 5 est une vue partielle de l'ancre illustrée à la figure 4.
La figure 6 illustre le mobile de balancier du mécanisme d'échappement illustré à la figure 1.
Les figures 7 à 25 illustrent les différentes phases de fonctionnement du mécanisme d'échappement illustré à la figure 1.
La figure 26 illustre en perspective le mobile d'échappement d'une forme d'exécution du mécanisme d'échappement selon l'invention.
La figure 27 illustre en perspective la roue d'échappement inférieure du mobile d'échappement illustré à la figure 26.
La figure 28 illustre en perspective la roue d'échappement supérieure vue de dessous du mobile d'échappement illustré à la figure 26.
La figure 29 illustre en perspective l'ancre de ladite forme d'exécution du mécanisme d'échappement selon l'invention.
La figure 30 illustre en perspective le mobile d'oscillateur de ladite forme d'exécution du mécanisme d'échappement selon l'invention.
La figure 31 illustre en perspective le mécanisme d'échappement selon ladite forme d'exécution vu de dessous.
Les figures 32 à 37 illustrent différentes phases de fonctionnement de ladite forme d'exécution du mécanisme d'échappement selon l'invention.

Dans des formes d'exécution privilégiées de l'invention, le mécanisme d'échappement direct à force constante comporte :
- Un mobile d'échappement présentant un pignon d'échappement solidaire d'une roue d'échappement inférieure et une roue d'échappement supérieure. La roue d'échappement supérieure est montée coaxiale sur la roue d'échappement inférieure et est susceptible de se déplacer angulairement par rapport à cette roue d'échappement inférieure d'une amplitude angulaire prédéterminée. Ce mobile d'échappement comporte encore un ressort de force constante reliant la roue d'échappement inférieure à la roue d'échappement supérieure.
- Un mobile d'ancre comportant une palette d'entrée coopérant avec l'une des roues d'échappement et une palette de sortie coopérant avec l'autre des roues d'échappement. Ce mobile d'ancre comporte encore une fourchette.
- Un mobile d'oscillateur comportant une cheville coopérant avec la fourchette de l'ancre et un plan d'impulsion coopérant avec une des roues d'échappement du mobile d'échappement.

L'invention concerne également une pièce d'horlogerie mécanique et/ou un mouvement d'horlogerie mécanique comportant un moteur formé par exemple par un barillet, un rouage de finissage reliant ce moteur au pignon d'échappement du mobile d'échappement et un oscillateur, formé par exemple par un balancier-spiral, portant le mobile d'oscillateur.

Dans ce qui suit un exemple d'échappement à haute amplitude, supérieure à 360°, sera décrit. Cet exemple concerne un échappement direct avec un dispositif de force constante comprenant un mobile d'échappement comportant deux roues d'échappement liées de manière pivotante ensemble par un ressort spiral.

Les figures 1 à 6 illustrent les différents mobiles et éléments de cet exemple d'échappement à haute amplitude.

Ce mécanisme d'échappement à haute amplitude comporte un mobile d'échappement comprenant une roue d'échappement inférieure 30 et une roue d'échappement supérieure 31, une ancre 32 et un mobile d'oscillateur 33 fixé sur l'axe d'un oscillateur, typiquement un balancier-spiral.

La roue d'échappement inférieure 30 est pivotée sur une platine d'un mouvement et comporte une première goupille 30a et une seconde goupille 30b.

La roue d'échappement supérieure 31 est pivotée coaxialement sur la roue d'échappement inférieure 30 et comporte des rayons définissant des plans d'arrêt 34 et 35.

L'ancre 32 comporte un axe, une ancre inférieure 32a comportant une palette d'entrée E et une palette de sortie S situées à des niveaux différents. La palette d'entrée E comporte sur son flanc extérieur un premier plan de repos 11 relié à une face terminale 10 par une formation de repos qui est de préférence formée d'un second plan de repos 12 et d'un troisième plan de repos 13 s'intersectant sur une ligne de repos 14.

La palette de sortie S comporte sur son flanc interne un premier plan de repos 16 relié à une formation de repos qui est encore de préférence formée d'un second plan de repos 17 et d'un troisième plan de repos 18 s'intersectant sur une ligne de repos 19.

La palette d'entrée E se trouve au même niveau que la roue d'échappement inférieure 30 et coopère avec celle-ci tandis que la palette de sortie S se trouve au niveau de la roue d'échappement supérieure 31 et coopère avec celle-ci.

L'ancre 32 comporte encore une ancre supérieure 32b dont l'extrémité comporte une fourchette à quatre dents 36a, 36b, 36c, 36d.

Le mobile d'oscillateur 33 est composé de deux plateaux, un plateau de libération 33a, qui se trouve au même niveau que l'ancre supérieure 32b et qui comporte une cheville 37, et un plateau d'impulsion 33b, qui se trouve au même niveau que la roue d'échappement supérieure 31, qui comporte un plan d'impulsion 38 coopérant avec les dents de la roue d'échappement supérieure 31.

Un ressort spiral de force constante (non illustré pour ne pas surcharger le dessin) dont une extrémité est fixée sur l'une des goupilles 30a ou 30b de la roue d'échappement inférieure 30 et l'autre extrémité est fixée à l'axe de la roue d'échappement supérieure 31 relie les deux roues d'échappement 30 et 31.

Le fonctionnement de cet exemple de mécanisme d'échappement à haute amplitude sera décrit en référence aux figures 7 à 25.

Dans sa première position d'équilibre (Fig. 7), le balancier est libre et tourne dans le sens anti horaire. Son amplitude est supérieure à 360°. La roue d'échappement supérieure 31 est bloquée en appui sur le premier plan de repos 11 de la palette d'entrée E et la roue d'échappement supérieure 31 est elle aussi bloquée par les goupilles 30a, 30b de la roue d'échappement inférieure 30 venant en appui sur les plans d'arrêt 34, 35 de la roue d'échappement supérieure 31.

L'ancre 32 est en appui sur une première butée fixe 20. L'orientation du premier plan de repos 11 de la palette d'entrée E fait que l'ancre 32 a tendance à tourner dans le sens anti horaire.

Cette première phase d'équilibre dure jusqu'à ce que la cheville 37 vienne en contact avec la dent 36d de l'ancre supérieure 32b. A ce moment-là le mobile de balancier 33 entraîne l'ancre 32 dans le sens horaire faisant reculer légèrement les roues d'échappement supérieure 31 et inférieure 30 via les goupilles 30a, 30b et les plans d'arrêt 34, 35 (Fig. 8).

Cette première phase de libération dure jusqu'à ce que la dent ds de la roue d'échappement supérieure 31 quitte le premier plan de repos 11 de la palette d'entrée E et passe sur son second plan de repos 12. Le couple du rouage du mouvement et du ressort de force constante entraîne l'ancre 32 dans le sens horaire grâce à l'orientation du second plan de repos 12 de la palette d'entrée E. Le contact entre la cheville 37 et l'ancre supérieure 32b est rompu (Fig.9).

La roue d'échappement supérieure 31 vient en contact avec la ligne de repos 14 séparant le second plan de repos 12 et le troisième plan de repos 13 de la palette d'entre E. A ce moment-là les roues d'échappement supérieure 31 et inférieure 30 sont bloquées par la palette d'entrée E respectivement par les goupilles 30a, 30b de la roue d'échappement inférieure 30 et les plans d'arrêt 34, 35 de la roue d'échappement supérieure 31. De par la forme de la formation de repos concave formée par le second plan de repos 12 et le troisième plan de repos 13 de la palette d'entrée E l'ancre est replacée dans cette seconde position d'équilibre par les roues d'échappement. Le balancier est libre. Le mécanisme d'échappement est dans sa seconde position d'équilibre (Fig. 10).

Lorsque la cheville 37 vient en contact avec la dent 36c de l'ancre supérieure 32b le balancier entraîne l'ancre 32 dans le sens horaire faisant reculer légèrement les roues d'échappement supérieure 31 et inférieure 30 via la palette d'entrée E et les goupilles 30a, 30b de la roue d'échappement inférieure 30. C'est la seconde phase de libération (Fig. 11).

La dent es de la roue d'échappement supérieure 31 quitte le troisième plan de repos 13 de la palette d'entrée E. A ce moment les roues d'échappement supérieure 31 et inférieure 30 sont libres de tourner dans le sens horaire. L'ancre 32 continue à tourner dans le sens horaire, la cheville 37 échappe à la dent 36c de l'ancre et le balancier est à nouveau libre. La roue d'échappement supérieure 31 n'est plus bloquée et tourne dans le sens horaire grâce au ressort de force constante. La roue d'échappement inférieure 30 vient au contact du troisième plan de repos 18 de la palette de sortie S (Fig. 12). Les goupilles 30a et 30b de la roue d'échappement inférieure 30 quittent les plans d'arrêt 34, 35 de la roue d'échappement supérieure 31. Cette seconde phase de libération dure jusqu'à ce qu'une dent ds de la roue d'échappement supérieure 31 vienne en contact avec le plan d'impulsion 38 du plateau d'impulsion 33b (Fig. 13). A ce moment une dent di de la roue d'échappement inférieure 30 entre en contact avec le second plan de repos 17 et le troisième plan de repos 18 de la palette de sortie S. Ces plans de repos 17, 18 sont étudiés de manière à ce que l'ancre 32 revienne toujours en position d'équilibre définie par la ligne de repos 19 de la palette de sortie S. La roue d'échappement inférieure 30 est bloquée toutefois la roue d'échappement supérieure 31 est libre et, entraînée par le ressort de force constante, va transmettre l'énergie vers le balancier via sa sent ds et le plan d'impulsion 38. C'est la phase d'impulsion.

Au moment où les goupilles 30a, 30b de la roue d'échappement inférieure 30 viennent au contact des plans d'arrêt 34, 35 de la roue d'échappement supérieure 31 la roue d'échappement inférieure 30 et le mobile d'ancre 32 sont bloqués ainsi que la roue d'échappement supérieure 31.

Juste avant que la roue d'échappement supérieure 31 ne soit bloquée sa dent di se sépare du plan d'impulsion 38. Le balancier est à nouveau libre. Le mécanisme d'échappement est dans sa troisième position d'équilibre (Fig. 14).

Lorsque la cheville 37 entre en contact avec la dent 36b de l'ancre supérieure 32b le balancier entraîne l'ancre 32 dans le sens horaire. La roue d'échappement inférieure 30 di va alors légèrement reculer ce qui entraîne la roue d'échappement supérieure 31 via les goupilles 30a, 30b et les plans d'arrêt 34, 35 de la roue d'échappement supérieure 31 (Fig. 15). A la fin de cette troisième phase de libération la dent di de la roue d'échappement inférieure 30 quitte le second plan de repos 17 de la palette de sortie S et passe sur le premier plan de repos 16 de cette palette de sortie. L'ancre 32 est entraînée dans le sens horaire par le couple du rouage grâce à l'orientation du premier plan de repos 16 de la palette de sortie S. Le contact entre l'ancre supérieure 32b et la cheville 37 est rompu (Fig. 16). Cette troisième phase de libération continue jusqu'à ce que l'ancre vienne en contact avec la seconde butée fixe 21.

A ce moment l'ancre 32 est bloquée en contact avec cette seconde butée fixe 21 et les roues d'échappement supérieure 31 et inférieure 30 sont également bloquées, la roue d'échappement inférieure 30 contre le premier plan de repos 16 de la palette de sortie S avec sa dent di et la roue d'échappement supérieure 31 par l'intermédiaire des goupilles 30a, 30b de la roue d'échappement inférieure 30. Durant cette quatrième phase ou position d'équilibre le balancier est toujours libre et va terminer son alternance et repartir dans le sens horaire pour sa seconde alternance (Figure 17).

La quatrième position d'équilibre est maintenue jusqu'à ce que la cheville 37 vienne en contact avec la dent 36a de l'ancre supérieure 32b. A ce moment le mobile de balancier 33 entraîne l'ancre 32 dans le sens anti-horaire faisant reculer légèrement la roue d'échappement inférieure 30 et donc la roue d'échappement supérieure 31 via les goupilles 30a, 30b de la roue d'échappement inférieure en appui avec le plan d'arrêt 35 de la roue d'échappement supérieure 31 (Fig.18).

Cette quatrième phase de libération dure jusqu'à ce que la dent di de la roue d'échappement inférieure 30 quitte le premier plan de repos 16 de la palette de sortie S et passe sur le second plan de repos 17 de cette palette de sortie S (Fig. 19). A ce moment c'est le couple du rouage qui entraîne l'ancre 32 dans le sens anti-horaire grâce à l'orientation du second plan de repos 16 de la palette de sortie S. Le contact entre la cheville 37 et la dent 36a de l'ancre supérieure 32a est rompu et le mécanisme d'échappement se trouve alors dans sa quatrième position d'équilibre (Fig. 20). Le balancier est à nouveau libre. Cette quatrième position d'équilibre est la même que la troisième position d'équilibre (Fig. 14) sauf que le balancier tourne dans le sens horaire.

Lorsque la cheville 37 du mobile de balancier 33 vient en contact avec la dent 36b de l'ancre supérieure 32b le balancier entraîne l'ancre 32 dans le sens anti-horaire en faisant reculer légèrement la roue d'échappement inférieure 30 et donc la roue d'échappement supérieure via les goupilles 30a, 30b et le plan d'arrêt 34 (Fig. 21).

Cette cinquième phase de libération dure jusqu'à ce que la dent di de la roue d'échappement inférieure 30 quitte le troisième plan de repos 18 de la palette de sortie S. A ce moment les deux roues d'échappement supérieure 31 et inférieure 30 sont libres de tourner dans le sens horaire. L'ancre 32 continue à tourner dans le sens anti horaire et le balancier est à nouveau libre. La roue d'échappement supérieure 31 vient par l'intermédiaire d'une de ses dents ds en contact avec le troisième plan de repos 13 de la palette d'entrée E. Cette dent ds va se placer sur la ligne de repos 14 de la palette d'entrée E sous l'effet du couple du rouage et de l'orientation des second 12 et troisième 13 plans de repos de la palette d'entrée E positionnant l'ancre 32 de manière à ce que le balancier soit à nouveau libre.

La roue d'échappement inférieure 30 n'est plus bloquée et tourne dans le sens horaire grâce au couple du rouage. On perd le contact entre les goupilles 30a, 30b de la roue d'échappement inférieure 30 et le plan d'arrêt 34 de la roue d'échappement supérieure 31. Ainsi on recharge le ressort de force constante reliant la roue d'échappement inférieure 30 à la roue d'échappement supérieure 31 (Fig. 22). Cette cinquième phase de libération dure jusqu'à ce que les goupilles 30a, 30b de la roue d'échappement inférieure 30 viennent en contact avec le plan d'arrêt 35 de la roue d'échappement supérieure 31 (Fig. 23). On se retrouve dans la cinquième position d'équilibre identique à la deuxième position d'équilibre (Fig. 10) sauf que le balancier tourne dans l'autre sens. A ce moment le balancier entraîne le mobile d'ancre 32 dans le sens anti-horaire faisant reculer légèrement la roue d'échappement supérieure 31 et donc la roue d'échappement inférieure 30 via les goupilles 30a, 30b et le plan d'arrêt 35 (Fig. 24)

Cette sixième phase de libération dure jusqu'à ce que la dent ds de la roue d'échappement supérieure 31 quitte le second plan de repos 12 de la palette d'entrée E et passe sur le premier plan de repos 11 de cette palette d'entrée E. Le couple du rouage et du ressort de force constante entraîne l'ancre 32 dans le sens anti-horaire, grâce à l'orientation du premier plan de repos 11 de la palette d'entrée E. Le contact entre la cheville 37 du mobile de balancier 33 est rompu d'avec l'ancre supérieure. Cette sixième phase de libération dure jusqu'à ce que l'ancre 32 vienne en contact avec la première butée fixe 20. On se retrouve dans la première position d'équilibre (Fig. 7) et le cycle peut recommencer.

La particularité de ce mécanisme d'échappement est de permettre des phases d'équilibre où le balancier peut poursuivre son alternance en faisant osciller l'ancre sans libérer les roues d'échappement. Ceci est obtenu grâce à la juxtaposition de plusieurs formations de repos et notamment grâce à la présence d'une formation de repos supplémentaire sur les palettes, ce qui permet au balancier d'effectuer plusieurs tours pour chaque alternance alors que l'impulsion n'est donnée qu'une fois par alternance lorsque l'ancre est déplacée suffisamment pour libérer le mobile d'échappement. De préférence, les palettes d'entrée E et de sortie S ont des second et troisième plans de repos qui forment une formation de repos concave, par exemple en forme de V (ou de U), mais d'autres formes sont également possibles, même une forme plate.

Ce mécanisme se distingue donc en ce que la palette d'entrée E et la palette de sortie S de l'ancre comportent un premier plan de repos et au moins une formation de repos supplémentaire, jouxtant le premier plan de repos. De préférence, cette formation est concave et formée d'un deuxième plan de repos et d'un troisième plan de repos formant un V entre eux et définissant par leur intersection une ligne de repos. Ainsi lorsque le mobile d'échappement repose par une de ses dents sur la formation de repos concave sous l'effet du couple du rouage la dent du mobile d'échappement tend à se placer sur la ligne de repos. Si l'ancre est légèrement déplacée lors d'un choc par exemple elle ne quitte pas sa position d'équilibre mais se replace automatiquement dans sa position définie par la dent du mobile d'échappement entrant en contact avec la ligne de repos de la formation de repos concave soit l'intersection entre le second plan de repos et le troisième plan de repos.

De manière privilégiée, un tel mécanisme d'échappement comprend également une ancre dont l'extrémité coopérant avec la cheville du mobile de balancier comporte au moins quatre dents et non pas une fourchette simple à deux dents.

Dans cet exemple, chaque palette d'entrée E et de sortie S comporte une formation de repos concave, généralement en forme de V formée par un second plan de repos et un troisième plan de repos dont l'intersection forme une ligne de repos. Chaque palette, d'entrée E et de sortie S, comporte également un premier plan de repos situé sur la tranche externe respectivement interne de la palette et jouxtant la formation de repos concave, généralement en forme de V.

Dans cet exemple les quatre dents de l'ancre supérieure coopérant avec la cheville du mobile de balancier peuvent toutes être identiques puisqu'aucune d'elles ne sert à donner l'impulsion au balancier.

Le balancier effectue plusieurs tours, généralement deux à trois tours, par alternance. Une impulsion est délivrée au plan d'impulsion par le mobile d'échappement directement pour chaque alternance du balancier. Par contre, à chaque tour de l'alternance du balancier, la cheville coopère avec les dents de la fourchette de l'ancre pour faire osciller celle-ci et laisser passer ladite cheville mais sans provoquer la libération du mobile d'échappement qui, sous l'effet du rouage, replace l'ancre dans une position d'équilibre lorsque l'impulsion n'est pas délivrée au balancier.

De manière avantageuse, la forme concave, généralement en forme de U ou de préférence de V de la formation de repos formée par les premier 11 ; 16 et les second 12 ;17 plans de repos des palettes d'entrée E et de sortie S et l'orientation de ces plans par rapport à l'axe de rotation de l'ancre, font que sous l'effet du couple fourni par le rouage le mobile d'échappement remet en position d'équilibre l'ancre lorsque celle-ci est légèrement décalée dans un sens ou dans l'autre, par exemple suite à un choc On voit que le passage de la position d'équilibre sur le premier plan de repos 11, 16 de la palette d'entrée E respectivement de sortie S à la position d'équilibre sur la formation de repos 14, 19 de ces palettes d'entrée E et de sortie S est réalisé par une oscillation de l'ancre 32 provoquée par le mobile de balancier, agissant sur la fourchette de l'ancre et donc par l'énergie du balancier. Cette oscillation de l'ancre permet au balancier d'effectuer plusieurs tours pour chaque alternance de ces oscillations tout en ne provoquant la libération du mobile d'échappement qu'une seule fois par alternance du balancier.

Cette particularité des plans de repos des palettes d'entrée et de sortie de l'ancre fait que le mécanisme d'échappement peut fonctionner aussi bien avec des alternances du balancier inférieures à 360° que supérieures à 360°, ces dernières permettant une plus grande précision chronométrique et l'obtention d'une plus grande puissance emmagasinée dans l'oscillateur particulièrement le balancier.

Dans des variantes du mécanisme d'échappement décrit, on peut augmenter le nombre de tours du balancier pour chacune de ses alternances en multipliant le nombre de positions de repos sur les palettes d'entrée et de sortie ainsi que le nombre de dents de la fourchette de l'ancre. On peut donc envisager un mécanisme d'échappement où le balancier effectuerait des alternances de plus de 720° d'amplitude avec un fonctionnement similaire aux exemples illustrés.

De plus, il est possible de jouer sur le dimensionnement des palettes d'entrée et de sortie et notamment sur les longueurs des premiers plans de repos 11, 12 et des seconds plans de repos 16, 17 de ces palettes pour modifier l'isochronisme de l'échappement et ainsi pouvoir mieux compenser l'isochronisme du spiral du balancier-spiral afin de réaliser un assortiment le plus précis possible.

Une forme d'exécution du mécanisme d'échappement direct à force constante selon l'invention est illustrée aux figures 26 à 38. Cet échappement est du type Robin à force constante et se compose de trois mobiles :
- Le mobile d'échappement qui comporte une roue d'échappement inférieure 40 solidaire d'un axe 41 portant également un pignon d'échappement 42 destiné à être relié au moteur, généralement un barillet, d'un mouvement d'horlogerie mécanique par l'intermédiaire d'un rouage de finissage de ce mouvement.
   La serge de cette roue d'échappement inférieure comporte des entailles 43 au nombre de quatre distribuées uniformément autour de sa périphérie. Ce mobile d'échappement comporte encore une roue d'échappement supérieure 44 comportant des tétons 45 émergeant de sa surface inférieure. Cette roue d'échappement supérieure 44 est montée pivotante coaxialement à la roue d'échappement inférieure 40 sur l'axe 41 de celle-ci. Les tétons 45, une fois les roues d'échappement 40, 45 montées l'une sur l'autre, s'étendent dans les entailles 43 de la roue d'échappement inférieure 40.
   De cette façon, l'amplitude angulaire du déplacement de ces roues d'échappement 40, 44 l'une par rapport à l'autre est limitée à une valeur préétablie. Ce mobile d'échappement comporte encore un ressort spiral de force constante 46 dont l'extrémité intérieure est fixée à l'axe 41 et dont l'extrémité extérieure est fixée à la roue d'échappement supérieure 44.
   Ce ressort de force constante 46 est précontraint et tend à faire tourner la roue d'échappement supérieure 44 dans le sens horaire par rapport à la roue d'échappement inférieure 40. Cette rotation relative entre les deux roues d'échappement 40, 44 est limitée par l'entrée en contact des tétons 45 de la roue d'échappement supérieure 44 avec l'une ou l'autre extrémité des entailles 43 de la serge de la roue d'échappement inférieure 40. Le couple de ce ressort de force constante 46 est inférieur au couple transmis par le rouage de finissage du mouvement à la roue d'échappement inférieure 40.
- Un mobile d'ancre 47 comportant une palette d'entrée E coopérant avec la denture de la roue d'échappement supérieure 44 et une palette de sortie S coopérant avec la denture de la roue d'échappement inférieure 40.
   Cette ancre 47 comporte encore une fourchette 48 comportant deux dents 49a, 49b. Un dard 50 est monté sur, ou venu d'une pièce de fabrication avec la fourchette de l'ancre 47.
- Un mobile d'oscillateur ou de balancier 51 porté par l'axe d'un oscillateur, généralement d'un balancier-spiral, comporte un plateau d'impulsion 51a présentant un plan d'impulsion 52, un plateau de libération 51b présentant une cheville 53 et un plateau de dard 51c comportant un rebord cylindrique 54 munis d'une ouverture 54a. Le plan d'impulsion 52 du mobile d'oscillateur 51 coopère avec la denture de la roue d'échappement supérieure 44 et la cheville 53 coopère avec les dents 49a, 49b de la fourchette 48 de l'ancre 47.

Le fonctionnement de cette forme d'exécution du mécanisme d'échappement selon l'invention sera décrit dans ce qui suit en référence aux figures 32 à 37.

Lorsque le mécanisme d'échappement est dans sa première position d'équilibre (figure 32) le balancier est libre et fait sa course normalement. La roue d'échappement inférieure 40 est en butée sur la roue d'échappement supérieure 44, certains tétons 45 de celle-ci venant s'appuyer contre une extrémité de certaines entailles 43 de la roue d'échappement inférieure 40. La roue d'échappement supérieure 44 est en butée par une de ses dents sur la palette d'entrée E de l'ancre 47. Le couple délivré par le rouage de finissage à la roue d'échappement inférieure 40 étant bien supérieur au couple du ressort de force constante 46 la roue d'échappement inférieure 40 est bien en butée contre la roue d'échappement supérieure 44. Le mobile d'ancre 47 est en contact avec la roue d'échappement supérieure 44 par sa palette d'entrée E. La forme de cette palette d'entrée E et la configuration de l'ancre font que le couple du mobile d'échappement 40, 44 tend à faire tourner le mobile d'ancre 47 dans le sens horaire et celle-ci est en butée contre une butée fixe 55.

Dans la première phase de libération (figure 33) la cheville entraîne l'ancre 47 dans le sens anti-horaire par la dent 49a de la fourchette 48. Le mobile d"échappement effectue un léger recul. Cette phase dure jusqu'à ce que la dent de la roue d'échappement supérieure 44 soit complètement dégagée de la palette d'entrée E. Il faut noter qu'avant que la palette d'entrée E ne soit complètement dégagée la palette de sortie S vient se placer sur le chemin d'une dent de la roue d'échappement inférieure 40.

Une fois que la roue d'échappement supérieure 44 est complètement libérée, la roue d'échappement inférieure 40 se trouve bloquée sur la palette de sortie S de l'ancre 47. La forme de cette palette de sortie est telle qu'un couple dans le sens anti-horaire est appliqué à l'ancre 47 qui vient buter contre une seconde butée fixe 56. Le couple du ressort de force constante 46 reliant la roue d'échappement inférieure 40 à la roue d'échappement supérieure 44 entraîne cette roue d'échappement supérieure 44. Une dent de cette roue d'échappement supérieure 44 entre en contact avec le plan d'impulsion 52 du mobile de balancier 51 et transmet ainsi de l'énergie au balancier. C'est la phase d'impulsion (figure 34).

Cette phase d'impulsion dure jusqu'à ce que la roue d'échappement inférieure vienne en butée contre la roue d'échappement supérieure 44 par ses tétons 45 venant en contact des extrémités des entailles 43 de la roue d'échappement inférieure 40 (figure 35).

Dans cette seconde phase d'équilibre, le balancier est à nouveau libre. La roue d'échappement inférieure 40 est bloquée par la palette de sortie S de l'ancre 47 et celle-ci est en butée sur la seconde butée fixe 56.

La roue d'échappement supérieure 44 est en butée contre la roue d'échappement inférieure 40 via les tétons 45 et les extrémités des entailles 43. Le couple du ressort de force constante 46 maintient la roue d'échappement supérieure 44 en butée sur la roue d'échappement inférieure 40.

Le balancier termine sa course et inverse son sens de rotation. La cheville 53 entre en contact avec la dent 49b de la fourchette 48 de l'ancre 47 et entraîne l'ancre dans le sens horaire. C'est la seconde phase de libération (figure 36). Le mobile d'échappement subit un léger recul.

Cette seconde phase de libération dure jusqu'à ce que la dent de la roue d'échappement inférieure 40 soit complètement dégagée de la palette de sortie S de l'ancre 47. On notera qu'avant que la palette de sortie S ne soit dégagée, la palette d'entrée E de l'ancre vient se placer sur le chemin d'une dent de la roue d'échappement supérieure 44.

Une fois la roue d'échappement inférieure 40 complètement libérée (figure 37), la roue d'échappement supérieure 44 est bloquée par la palette d'entrée E de l'ancre 47. Un couple est ainsi appliqué à l'ancre 47 dans le sens horaire et l'ancre 47 vient à nouveau en butée contre la première butée fixe 55.

Le couple appliqué par le rouage de finissage du mouvement à la roue d'échappement inférieure 40 étant supérieur au couple du ressort de force constante 46 permet ainsi d'entraîner en rotation la roue d'échappement supérieure 44 provoquant la recharge du ressort de force constante 46. Cette phase de recharge de la force constante dure jusqu'à ce que la roue d'échappement inférieure 40 vienne buter contre la roue d'échappement supérieure 44 via les tétons 45 et les faces terminales des entailles 43.

Le mécanisme d'échappement est revenu en position d'équilibre initiale et un nouveau cycle peut recommencer.

Ce mécanisme d'échappement dispose d'un dispositif anti-choc.

Pour de faibles chocs, c'est l'orientation des palettes d'entrée E et de sortie S qui permet de maintenir les positions du mécanisme d'échappement.

Pour des chocs plus importants, avant qu'une dent des roues d'échappement 40, 44 ne se libère des palettes de l'ancre, le dard 50 vient en contact avec le rebord cylindrique 54 du plateau de dard 51c empêchant la libération des roues d'échappement 40, 44.

Le dard 50 se place tantôt à l'intérieur du rebord cylindrique 54 (empêchant la rotation de l'ancre dans le sens horaire) tantôt à l'extérieur du rebord cylindrique 54 (empêchant la rotation de l'ancre dans le sens anti-horaire). L'ouverture 54a dans le rebord cylindrique 54 du plateau de dard 51c permet le déplacement de l'ancre pendant les phases de fonctionnement du mécanisme d'échappement.

Les avantages de l'exemple de mécanisme d'échappement et de la forme d'exécution du mécanisme d'échappement selon l'invention décrits ci-dessus sont :
- Un haut rendement car on a supprimé les phases de perte telles que la chute.
- Un meilleur fonctionnement à haute fréquence car la roue d'échappement qui donne l'impulsion est isolée et présente donc une faible inertie.
- La force constante permet une meilleure chronométrie.
- Les mécanismes sont robustes, faciles à usiner et à assembler.

Ledit exemple de mécanisme d'échappement permet en plus un fonctionnement de l'oscillateur à une amplitude supérieure à 360° au détriment d'une partie de son rendement.

## Revendications

1. Mécanisme d'échappement mécanique direct à force constante comportant un mobile d'échappement présentant un pignon d'échappement, une roue d'échappement inférieure (40), une roue d'échappement supérieure (44) coaxiale à la roue d'échappement inférieure (40) et susceptible de se déplacer angulairement par rapport à cette roue d'échappement inférieure (40) d'une amplitude prédéterminée et un ressort de force constante (46) reliant la roue d'échappement inférieure (40) à la roue d'échappement supérieure (41); ce mécanisme d'échappement comportant encore un mobile d'oscillateur (51) et un mobile d'ancre (47) comportant une palette d'entrée (E) coopérant avec l'une des roues d'échappement et une palette de sortie (S) coopérant avec l'autre roue d'échappement ; cette ancre (47) comportant encore une fourchette (48) coopérant avec le mobile d'oscillateur (51), **caractérisé en ce que** l'une parmi les roues d'échappement supérieure et inférieure, comprend une serge comportant des entailles (43) uniformément réparties autour de sa périphérie, et **en ce que** l'autre parmi les roues d'échappement supérieure et inférieure, comprend des tétons (45) s'étendant dans lesdites entailles.

2. Mécanisme d'échappement selon la revendication 1, **caractérisé par le fait que** la denture de la roue d'échappement supérieure (44) coopère d'une part avec la palette d'entrée (E) du mobile d'ancre (47) et d'autre part avec un plan d'impulsion (52) du mobile de balancier (51).

3. Mécanisme d'échappement selon la revendication 1 ou la revendication 2, **caractérisé par le fait que** la denture de la roue d'échappement inférieure (40) coopère avec la palette de sortie (S) du mobile d'ancre (47).

4. Mécanisme d'échappement selon l'une des revendications 1 à 3, **caractérisé par le fait que** le mobile d'ancre (47) comporte une fourchette (48) à deux dents coopérant avec une cheville (53) du mobile de balancier (51).

5. Pièce d'horlogerie mécanique comportant un moteur, un rouage de finissage reliant le moteur à un mécanisme d'échappement et un oscillateur, **caractérisée par le fait que** le mécanisme d'échappement correspond à l'une des revendications précédentes.

6. Pièce d'horlogerie selon la revendication 5, **caractérisée par le fait que** l'oscillateur est du type balancier-spiral.

## Patentansprüche

1. Direkter Hemmungsmechanismus mit konstanter Kraft, der ein Hemmungsdrehteil aufweist, das einen Hemmungstrieb, ein unteres Hemmungsrad (40), ein oberes Hemmungsrad (44), das koaxial zum unteren Hemmungsrad (40) ist und sich winklig mit einer vorbestimmten Schwingungsweite in Bezug zu diesem unteren Hemmungsrad (40) bewegen kann, und eine Feder (46) mit konstanter Kraft umfasst, die das untere Hemmungsrad (40) mit dem oberen Hemmungsrad (41) verbindet; wobei dieser Hemmungsmechanismus noch ein Oszillatordrehteil (51) und ein Ankerdrehteil (47) umfasst, das eine Eingangspalette (E), die mit einem der Hemmungsräder zusammenwirkt, und eine Ausgangspalette (S) umfasst, die mit dem anderen Hemmungsrad zusammenwirkt; wobei dieser Anker (47) noch eine Gabel (48) umfasst, die mit dem Oszillatordrehteil (51) zusammenwirkt, **dadurch gekennzeichnet, dass** eines von dem oberen und dem unteren Hemmungsrad einen Fußkreis umfasst, der Einschnitte (43) umfasst, die gleichmäßig um seinen Umfang verteilt sind, und dadurch, dass das andere von dem oberen und dem unteren Hemmungsrad Zapfen (45) umfasst, die sich in die Einschnitte erstrecken.

2. Hemmungsmechanismus nach Anspruch 1, **dadurch gekennzeichnet, dass** die Zahnung des oberen Hemmungsrades (44) einerseits mit der Eingangspalette (E) des Ankerdrehteils (47) und andererseits mit einer Impulsebene (52) des Unruhdrehteils (51) zusammenwirkt.

3. Hemmungsmechanismus nach Anspruch 1 oder Anspruch 2, **dadurch gekennzeichnet, dass** die Zahnung des unteren Hemmungsrades (40) mit der Ausgangspalette (S) des Ankerdrehteils (47) zusammenwirkt.

4. Hemmungsmechanismus nach einem der Ansprüche 1 bis 3, **dadurch gekennzeichnet, dass** das Ankerdrehteil (47) eine Gabel (48) mit zwei Zähnen umfasst, die mit einem Stift (53) des Unruhdrehteils (51) zusammenwirkt.

5. Mechanische Uhr, die einen Motor, ein Finissage-Räderwerk, das den Motor mit einem Hemmungsmechanismus verbindet, und einen Oszillator umfasst, **dadurch gekennzeichnet, dass** der Hemmungsmechanismus nach einem der vorhergehenden Ansprüche ist.

6. Uhr nach Anspruch 5, **dadurch gekennzeichnet, dass** der Oszillator vom Typ Unruh-Spiralfeder ist.

## Claims

1. Constant-force direct mechanical escapement mechanism comprising an escape mobile having an escape pinion, a lower escape wheel (40), an upper escape wheel (44) coaxial to the lower escape wheel (40) and able to be displaced angularly with respect to this lower escape wheel (40) by a predetermined amplitude and a constant-force spring (46) connecting the lower escape wheel (40) to the upper escape wheel (41); this escape mechanism also comprising an oscillator mobile (51) and an anchor mobile (47) comprising an input pallet (E) cooperating with one of the escape wheels and an output pallet (S) cooperating with the other escape wheel; this anchor (47) also comprising a fork (48) cooperating with the oscillator mobile (51), **characterised in that** one of the upper and lower escape wheels comprises a felloe comprising notches (43) uniformly distributed about its periphery, and **in that** the other of the upper and lower escape wheels comprises studs (45) extending in said notches.

2. Escapement mechanism as claimed in claim 1, **characterised in that** the teeth of the upper escape wheel (44) cooperate on the one hand with the input pallet (E) of the anchor mobile (47) and on the other hand with an impulse plane (52) of the balance mobile (51).

3. Escapement mechanism as claimed in claim 1 or claim 2, **characterised in that** the teeth of the lower escape wheel (40) cooperate with the output pallet (S) of the anchor mobile (47).

4. Escapement mechanism as claimed in any one of claims 1 to 3, **characterised in that** the anchor mobile (47) comprises a fork (48) with two teeth cooperating with a pin (53) of the balance mobile (51).

5. Mechanical timepiece comprising a motor, a going train connecting the motor to an escapement mechanism and an oscillator, **characterised in that** the escapement mechanism corresponds to one of the preceding claims.

6. Timepiece as claimed in claim 5, **characterised in that** the oscillator is of the balance-and-hairspring type.
